# EUROPÄISCHE PATENTSCHRIFT

(11) **EP 3 878 056 B1**
(45) Veröffentlichungstag und Bekanntmachung des Hinweises auf die Patenterteilung: **07.01.2026**
(21) Anmeldenummer: 19800980.5
(22) Anmeldetag: 06.11.2019
(51) Int. Cl.: H01R 13/405, H01R 13/504, H01R 13/52, H01R 43/00, H01R 43/24, H01R 11/28

(54) **KONTAKTELEMENT ZUR ELEKTRISCHEN KONTAKTIERUNG EINES ELEKTRISCHEN LEITERS AN EIN ANSCHLUSSTEIL EINER ELEKTRISCHEN ANLAGE UND VERFAHREN ZU DESSEN HERSTELLUNG**
CONTACT ELEMENT FOR ELECTRICALLY INTERCONNECTING AN ELECTRICAL CONDUCTOR AND A CONNECTION PART OF AN ELECTRICAL SYSTEM, AND METHOD FOR PRODUCING SAID ELEMENT
ELÉMENT DE CONTACT POUR EFFECTUER LA MISE EN CONTACT ÉLECTRIQUE D'UN CONDUCTEUR ÉLECTRIQUE SUR UNE PARTIE DE RACCORDEMENT D'UNE INSTALLATION ÉLECTRIQUE ET PROCÉDÉ POUR LE FABRIQUER

(30) Priorität: 08.11.2018 DE 102018127899
(43) Veröffentlichungstag der Anmeldung: 15.09.2021
(73) Patentinhaber: Auto-Kabel Management GmbH, 79688 Hausen i.W. (DE)
(72) Erfinder: ATTARZADEH, Amir Hossein, 41179 Mönchengladbach (DE); KASZUBOWSKI, Franz-Heinz, 41849 Wassenberg (DE)
(74) Vertreter: Cohausz & Florack
(86) Internationale Anmeldenummer: PCT/EP2019/080312
(87) Internationale Veröffentlichungsnummer: WO 2020/094677

(56) Entgegenhaltungen:
- EP-A1- 1 439 614
- EP-A2- 1 054 461
- EP-B1- 1 054 461
- WO-A1-2008/025159
- WO-A1-2014/132907
- CN-A- 107 342 468
- DE-A1- 102014 216 762
- DE-A1- 102016 100 978
- JP-A- 2001 023 720
- JP-A- H11 167 911
- US-A1- 2007 207 652
- US-A1- 2010 075 535
- US-A1- 2013 189 860
- US-B1- 6 225 000

## Beschreibung

Die Erfindung betrifft ein Kontaktelement zur elektrischen Kontaktierung eines elektrischen Leiters an ein Anschlussteil einer elektrischen Anlage, insbesondere einer elektrischen Anlage eines Kraftfahrzeuges, mit dem elektrischen Leiter, der mit einer Leiterisolation ummantelt ist, und mit einem in elektrisch leitfähiger Weise mit dem elektrischen Leiter verbundenen Kabelschuh mit einem Kontaktteil, wobei der Kabelschuh und ein daran anschließender Abschnitt des elektrischen Leiters derart mit einer elektrisch isolierenden Umhausung umspritzt sind, dass ein Teil des Kontaktteils freiliegt, und wobei die Umhausung einen Kanal aufweist, der von einer Öffnung der Umhausung zum freiliegenden Teil des Kontaktteils verläuft. Ein solches Kontaktelement kann zum Beispiel verwendet werden, um einen wasserdichten Schraubkontakt zwischen einem elektrischen Leiter und einem Anschlussteil einer elektrischen Anlage herzustellen.

Zur Herstellung einer wasserdichten Kontaktierung eines elektrischen Leiters an ein Anschlussteil sind auf dem Markt Umhausungen bekannt, die auf den Leiter und einen damit verbundenen Kabelschuh aufgesteckt werden. Um eine wasserdichte Abdichtung zwischen Leiter und Umhausung zu erreichen, wird typischerweise eine Einzeladerabdichtung in die Umhausung eingesetzt. Zwar kann auf diese Weise eine wasserdichte Kontaktierung erreicht werden. Die Montage dieser Umhausungen ist jedoch recht aufwändig und erfordert viel Bauraum.

Weiterhin ist aus der DE 10 2013 021 409 A1 ein Kontaktelement zur Kontaktierung eines elektrischen Leiters an ein Anschlussteil bekannt. Der Zugang zu dem Kontaktelement wird durch einen in der Umhausung vorgesehenen Kanal gewährleistet, so dass das Kontaktteil durch den Kanal mittels einer Schraube an einem Anschlussteil einer elektrischen Vorrichtung angeschraubt werden kann. Anschließend kann der Kanal durch Einschrauben oder Einrasten einer Dichtkappe abgedichtet werden. In der DE 10 2013 02 1 409 A1 wird vorgeschlagen, den Kabelschuh mit dem Material der Umhausung zu umspritzen. Zwar kann dadurch Montageaufwand und Bauraum eingespart werden. Es hat sich jedoch herausgestellt, dass es nicht einfach ist, auf diese Weise eine wasserdichte Umhausung herzustellen.

DE 10 2014 216762 A1 und DE 10 2016 100978 A1 offenbaren jeweils ein Kontaktelement gemäß dem Oberbegriff von Anspruch 1.

Insbesondere wurde im Rahmen der vorliegenden Erfindung festgestellt, dass die Abdichtung eines Kanals einer um den Kabelschuh umspritzten Umhausung durch Einschrauben oder Einrasten einer Dichtkappe in einigen Fällen unzureichend sein kann. Insbesondere sind die für das Umspritzen eines Kabelschuhs verwendbaren Materialien, um die für die Umhausung erforderlichen mechanischen Eigenschaften zu erreichen, für eine zuverlässige Abdichtung nicht optimal.

Vor diesem Hintergrund liegt der vorliegenden Erfindung die Aufgabe zugrunde, ein verbessertes Kontaktelement zur elektrischen Kontaktierung eines elektrischen Leiters an ein Anschlussteils einer elektrischen Anlage und ein Verfahren zu dessen Herstellung zur Verfügung zu stellen, mit dem bei kostengünstiger Herstellung eine zuverlässige Abdichtung bei möglichst geringem Bauraum erreicht werden kann.

Diese Aufgabe wird erfindungsgemäß durch ein Kontaktelement nach Anspruch 1 gelöst.

Durch das Anspritzen eine Dichtelements wird eine ausreichende Anhaftung zwischen Umhausung und Dichtelement erreicht. Darüber hinaus kann die Materialauswahl für das Dichtelement an die zu erfüllenden Dichtzwecke angepasst werden, insbesondere zur zuverlässigen Abdichtung zwischen der Umhausung und einem Verschluss, insbesondere einem Deckel, zum Verschließen der Öffnung.

Verfahrensmäßig wird die oben genannte Aufgabe weiterhin gelöst durch ein Verfahren nach Anspruch 10 zur Herstellung des Kontaktelements nach Anspruch 1.

Der Kabelschuh ist in elektrischer leitfähiger Weise mit dem elektrischen Leiter verbunden, insbesondere mit einem Ende des elektrischen Leiters. Zu diesem Zweck weist der Kabelschuh vorzugsweise einen Verbindungsbereich zur Verbindung an einen elektrischen Leiter auf.

Bei der Verbindung zwischen dem Kabelschuh und dem elektrischen Leiter kann es sich beispielsweise um eine Schweißverbindung, insbesondere Ultraschallschweißverbindung, handeln. Zu diesem Zweck kann der Verbindungsbereich beispielsweise als ebener Bereich ausgebildet sein, an den der elektrische Leiter angeschweißt ist. Zur Verbesserung einer Schweißverbindung kann im Kontaktbereich eine metallische Kontaktschicht aufgebracht sein, beispielsweise durch Reibbeschichten, insbesondere wie in der DE 10 2014 011 887 A1 beschrieben.

Weiterhin kann der Kabelschuh mit dem elektrischen Leiter vercrimpt sein.

Bei dem elektrischen Leiter handelt es sich insbesondere um ein Kabel, vorzugsweise um einen Litzenleiter, beispielsweise mit Kupferlitzen oder Aluminiumlitzen.

Der Kabelschuh weist ein Kontaktteil auf. Bei dem Kontaktteil handelt es sich insbesondere um den Teil des Kabelschuhs, der zur Kontaktierung eines Anschlussteils einer elektrischen Anlage vorgesehen ist. Vorzugsweise weist das Kontaktteil eine flache Form mit einer Ausnehmung zum Einführen eines Verbindungselements zum Verbinden des Kontaktteils mit einem Anschlussteil auf.

Der Kabelschuh kann insgesamt flach ausgebildet sein, so dass Kontaktteil und Anschlussbereich im Wesentlichen in einer Ebene liegen. Der Anschlussbereich kann aber auch in einer anderen Ebene liegen als das Kontaktteil. Beispielsweise kann ein abgewinkelter Kabelschuh verwendet werden.

Die Umhausung weist einen Kanal auf, der von einer Öffnung der Umhausung zum freiliegenden Teil des Kontaktteils verläuft. Auf diese Weise besteht von außen Zugang zu dem freiliegenden Teil des Kontaktteils, so dass das Kontaktteil mit einem Anschlussteil einer elektrischen Anlage verbunden werden kann. Die Umhausung kann insbesondere einen Stutzen aufweisen, in dem der Kanal ausgebildet ist.

An die Umhausung ist ein Dichtelement zum Abdichten eines zum Verschließen der Öffnung verwendbaren Verschlusses angespritzt. Das Dichtelement sorgt dafür, dass beim Verschließen der Öffnung mit einem hierzu verwendbaren Verschluss, beispielsweise einem Deckel oder einem Teil des Anschlussteils wie zum Beispiel einem in den Kanal einführbaren Sockel, eine zuverlässige Abdichtung erfolgt, so dass kein Wasser in den Kanal eindringen kann. Das Dichtelement kann insbesondere im Kanal angeordnet sein, beispielsweise im Bereich der Öffnung. Alternativ ist es denkbar, dass das Dichtelement im Bereich um die Öffnung an die Umhausung angespritzt ist. Weist die Umhausung zum Beispiel einen Stutzen mit dem Kanal auf, so kann das Dichtelement insbesondere in den oder am Stutzen angespritzt sein.

Das Dichtelement kann insbesondere für eine radiale und/oder axiale Abdichtung, bezogen auf die Erstreckungsrichtung des Kanals, vorgesehen sein. Für eine radiale Abdichtung kann das Dichtelement beispielsweise an der Kanalwandung des Kanals angeordnet sein, so dass ein Verschluss in radialer Richtung abgedichtet wird. Für eine axiale Abdichtung kann das Dichtelement beispielsweise um die Öffnung der Umhausung herum angeordnet sein, beispielsweise an einer Stirnseite eines den Kanal umfassenden Stutzens der Umhausung. Das Dichtelement kann insbesondere auch für eine radiale und axiale Abdichtung vorgesehen, beispielsweise indem es sich von der Kanalwandung des Kanals aus dem Kanal heraus auf die Stirnseite eines den Kanal umfassenden Stutzens der Umhausung erstreckt.

Das Dichtelement besteht erfindungsgemäß aus einem anderen Werkstoff als die Umhausung. Insbesondere kann für das Dichtelement ein weicherer Werkstoff, insbesondere ein Werkstoff mit geringerer Shore-Härte, verwendet werden als für die Umhausung. Auf diese Weise kann gleichzeitig zum Erreichen der gewünschten mechanischen Eigenschaften ein härterer Werkstoff für die Umhausung und zum Erreichen einer zuverlässigen Abdichtung ein weicherer Werkstoff für das Dichtelement verwendet werden.

Unter Shore-Härte wird die Shore-Härte, gemessen nach DIN 53505, verstanden.

Das Dichtelement kann vorzugsweise ein oder mehrere, insbesondere ringförmige Dichtlippen aufweisen, die den Kanal und/oder die Öffnung umgeben.

Im Folgenden werden verschiedene Ausführungsformen des Kontaktelements und des Verfahrens zu dessen Herstellung beschrieben, wobei die einzelnen Ausführungsformen unabhängig voneinander jeweils sowohl für das Kontaktelement als auch für das Verfahren gelten. Darüber hinaus können die einzelnen Ausführungsformen auch untereinander kombiniert werden.

Bei einer ersten Ausführungsform weist die Umhausung einen ersten Kanal, der von einer ersten Öffnung der Umhausung zum freiliegenden Teil des Kontaktteils verläuft, und einen zweiten Kanal, der von einer zweiten Öffnung der Umhausung zum freiliegenden Teil des Kontaktteils verläuft, auf. Bei einer entsprechenden Ausführungsform des Verfahrens erfolgt die Umspritzung mit der Umhausung derart, dass ein erster Kanal gebildet wird, der von einer ersten Öffnung der Umhausung zum freiliegenden Teil des Kontaktteils verläuft, und ein zweiter Kanal gebildet wird, der von einer zweiten Öffnung der Umhausung zum freiliegenden Teil des Kontaktteils verläuft.

Auf diese Weise wird ein zweiseitiger Zugriff auf das Kontaktteil ermöglicht, um das Kontaktteil mit einem Anschlussteil einer elektrischen Anlage zu verbinden. Insbesondere kann durch einen Kanal ein Anschlussteil mit einem Gewindebolzen oder eine Gewindebohrung und durch den anderen Kanal eine dazu korrespondierende Mutter bzw. Schraube eingeführt werden.

Das Dichtelement ist vorzugsweise zur Abdichtung des Kanals vorgesehen, der nach der Herstellung der Befestigung mit einem Deckel verschlossen wird. Zusätzlich oder alternativ kann das Dichtelement aber auch zur Abdichtung des Kanals vorgesehen sein, durch den das Kontaktteil mit einem Anschlussteil kontaktiert wird, insbesondere zur Abdichtung eines in den Kanal eingeführten Anschlussteils einer elektrischen Anlage, wie zum Beispiel eines Sockels.

Bei einer weiteren Ausführungsform sind die Umhausung und das Dichtelement im Mehrkomponenten-Spritzguss hergestellt. Bei einer entsprechenden Ausführungsform des Verfahrens wird ein Mehrkomponenten-Spritzgießen durchgeführt, wobei in einem ersten Spritzgießschritt die Umhausung hergestellt wird und in einem zweiten Spritzgießschritt das Dichtelement hergestellt wird. Das Mehrkomponenten-Spritzgießen ermöglicht eine besonders wirtschaftliche Herstellung des Kontaktelements mit verschiedenen Werkstoffen. Für den ersten Spritzgießschritt werden der bereitgestellte elektrische Leiter mit dem damit verbundenen Kabelschuh in einem ersten Spritzgießwerkzeug angeordnet und mit einem ersten Material zur Herstellung der Umhausung umspritzt. Im zweiten Spritzgießschritt wird der umspritzte Leiter mit Kabelschuh vorzugsweise in einem zweiten Spritzgießwerkzeug angeordnet und das Dichtelement bzw. die Dichtelemente an die Umhausung angespritzt. Das Mehrkomponenten-Spritzgießen kann insbesondere auf einer Spritzgießanlage mit mehreren Plastifiziereinheiten durchgeführt werden.

Bei einer weiteren Ausführungsform besteht die Leiterisolation aus einem thermoplastischen Elastomer, insbesondere einem thermoplastischen Polyurethan, und die Umhausung besteht aus einem thermoplastischen Elastomer, insbesondere einem thermoplastischen Polyurethan. Auf diese Weise sind die für die Leiterisolation und die Umhausung verwendeten Werkstoffe so aneinander angepasst, dass beim Umspritzen des mit der Leiterisolation ummantelten elektrischen Leiters mit der Umhausung eine wasserdichte Abdichtung zwischen der Umhausung und der Leiterisolation des elektrischen Leiters hergestellt wird. Auf diese Weise kann insbesondere auf eine Einzeladerabdichtung verzichtet werden.

Für die Umhausung wird vorzugsweise ein thermoplastisches Elastomer, insbesondere thermoplastisches Polyurethan, verwendet, das eine größere Shore-Härte aufweist als das Material der Leiterisolation. Leiterisolationen aus thermoplastischem Elastomer weisen typischerweise eine recht geringe Shore-Härte, zum Beispiel Shore-A 80, auf, um ein flexibles Verlegen des Leiters zu ermöglichen. Für die Herstellung einer formstabilen Umhausung wird daher vorzugsweise ein thermoplastisches Elastomer, insbesondere thermoplastisches Polyurethan, mit größerer Shore-Härte, zum Beispiel Shore-D 60 oder mehr, verwendet.

Erfindungsgemäß umfasst das Kontaktelement einen Deckel, mit dem die Öffnung verschließbar ist. Der Deckel ist vorzugsweise durch ein Halteelement, beispielsweise ein fadenartiges Halteelement, unverlierbar mit der Umhausung verbunden. Das Dichtelement und der Deckel sind insbesondere derart aneinander angepasst, dass das Dichtelement und der Deckel die Öffnung abdichten. Weist das Kontaktelement einen ersten Kanal mit einer ersten Öffnung und einen zweiten Kanal mit einer zweiten Öffnung auf, so umfasst das Kontaktelement insbesondere einen Deckel, mit dem die erste Öffnung verschließbar ist. Die zweite Öffnung kann bei Installation des Kontaktelements durch ein Anschlusselement einer elektrischen Anlage verschlossen werden, mit dem das Kontaktteil verbunden wird.

Erfindungsgemäß ist der Deckel zumindest teilweise aus einem anderen Werkstoff gebildet als die Umhausung, erfindungsgemäß aus einem Werkstoff mit höherer Shore-Härte als die Umhausung. Auf diese Weise kann die Abdichtung des Kanals durch die Wechselwirkung des Deckels mit dem Dichtelement noch weiter verbessert werden. Dies is vorteilhaft, da für die Umhausung ein thermoplastisches Elastomer, insbesondere ein thermoplastisches Polyurethan, verwendet wird, da selbst Polyurethane mit hoher Shore-Härte nicht notwendigerweise hart genug sind, um einen zuverlässig abdichtenden Deckel herzustellen. Als geeignete Materialien für den Deckel hat sich beispielsweise Polyamid herausgestellt.

Der aus einem anderen Material als die Umhausung hergestellte Deckel wird vorzugsweise unverlierbar mit der Umhausung verbunden. Zu diesem Zweck kann ein Haltemittel vorgesehen sein, zum Beispiel ein fadenförmiges Haltemittel, mit dem der Deckel verbunden ist, zum Beispiel durch eine formschlüssige Verbindung.

Bei einer weiteren Ausführungsform weisen der Deckel und die Umhausung komplementäre Befestigungsmittel zur kraft- und/oder formschlüssigen Fixierung des Deckels an der Umhausung auf. Beispielsweise kann der Deckel einen oder mehrere Laschen und die Umhausung dazu komplementäre Rastnasen aufweisen, so dass der Deckel durch Verrasten der Rastnasen in den Laschen an der Umhausung fixiert werden kann. Der Deckel und die Umhausung können auch zueinander komplementäre Gewinde aufweisen, um den Deckel an der Umhausung zu fixieren. Durch die komplementären Befestigungsmittel kann auch eine Fehlstellung des Deckels konstruktiv vermieden werden. Darüber hinaus führt das Einrasten der Befestigungsmittel zu einem haptischen Feedback, dass dem Nutzer mitteilt, dass der Deckel vollständig und korrekt geschlossen ist.

Am Deckel und/oder an der Umhausung können auch optische Marker vorgesehen sein, die dem Nutzer auf optische Weise signalisieren, ob der Deckel korrekt positioniert bzw. geschlossen ist.

Weiterhin können an der Umhausung Vertauschsicherungs-Elemente vorgesehen sein, beispielsweise positionskodierte Nasen (z.B. PokaYoke), die mit entsprechend kodierten Ausnehmungen am Anschlussteil übereinstimmen, so dass ein Vertauschen bei der Zuordnung des Anschlusselements zum richtigen Anschlussteil verhindert werden kann. Für derartige Vertauschsicherungs-Elemente ist es vorteilhaft, wenn für die Umhausung ein härteres Material verwendet wird, insbesondere mit größerer Shore-Härte als die Leitungsisolation, so dass die Vertauschsicherungs-Elemente das Kontaktieren des Kontaktelements mit einem falschen Anschlussteil zuverlässig und auch bei Anwendung hoher Montagekraft verhindern.

Bei einer weiteren Ausführungsform sind der elektrische Leiter und der Kabelschuh miteinander verschweißt, insbesondere ultraschallverschweißt. Auf diese Weise lässt sich eine bauraumsparende Verbindung zwischen Leiter und Kabelschuh herstellen. Bei dieser Ausführungsform ist es besonders vorteilhaft, wenn ein thermoplastisches Polyurethan für die Umhausung verwendet wird. Schweißverbindungen können typischerweise nicht perfekt maßhaltig ausgebildet werden, so dass es an der Schweißverbindung zu Dickenschwankungen der umspritzten Umhausung kommen kann. Bei wandstärkenkritischen Kunststoffen wie Polyamid können bestimmte durch eine fehlende Maßhaltigkeit der Schweißverbindung bedingte Wandstärkensprünge zu Undichtigkeiten führen. Demgegenüber sind thermoplastische Polyurethane weniger empfindlich bei Wandstärkenschwankungen und Materialanhäufungen, so dass selbst bei prozessbedingten Variationen in der Position der Schweißverbindung eine dichte Umhausung sichergestellt ist.

Bei einer weiteren Ausführungsform ist der Kabelschuh mit dem elektrischen Leiter vercrimpt, vorzugsweise lediglich im nichtisolierten Teil des elektrischen Leiters. Während normale Crimpverbindungen typischerweise auch eine Isolationsvercrimpung umfassen, bei der zur Stabilisierung des Kabelschuhs am Leiter auch eine Vercrimpung im isolierten Bereich des Leiters erfolgt, kann vorliegend auf ein Umcrimpen der Isolation verzichtet werden, da das Umspritzen mit der Umhausung für eine ausreichende Stabilisierung der vercrimpten Verbindung zwischen Kabelschuh und Leiter sorgt. Auf diese Weise ist eine kompaktere und flachere Bauweise der Vercrimpung sowie ein besseres Umspritzen aufgrund eines besseren Fließverhaltens des Kunststoffs wegen der verringerten Fließwiderstände durch die fehlende Isolationsvercrimpung möglich.

Bei einer weiteren Ausführungsform weist das Kontaktteil des Kabelschuhs eine oder mehrere Ausnehmungen auf, durch die die Umhausung und/oder das Dichtelement gespritzt sind. Das Vorsehen derartiger Ausnehmungen im Kontaktteil führt zu einer stärkeren Verankerung des Kontaktteils in der Umhausung bzw. im Dichtelement, so dass sich das Kontaktteil auch bei stärkerer mechanischer Belastung, zum Beispiel während des Verbindens des Kontaktteils mit einem Anschlussteil, nicht aus der umspritzten Umhausung löst. Die Ausnehmungen sind vorzugsweise in Umfangsrichtung geschlossen und können beispielsweise als runde, ovale oder längliche Löcher ausgebildet sein.

Bei einer entsprechenden Ausführungsform des Verfahrens weist das Kontaktteil des Kabelschuhs eine oder mehrere Ausnehmungen auf, die beim Spritzgießen der Umhausung mit dem Material der Umhausung und/oder beim Spritzgießen des Dichtelements mit dem Material des Dichtelements ausgefüllt werden. Auf diese Weise wird das Kontaktteil zuverlässig formschlüssig in der Umhausung verankert.

Bei einer weiteren Ausführungsform erstreckt sich das an die Umhausung angespritztes Dichtelement vom ersten Kanal durch eine Ausnehmung des Kontaktteils bis zum zweiten Kanal. Bei einer entsprechenden Ausführungsform des Verfahrens weist das Kontaktteil des Kabelschuhs eine oder mehrere Ausnehmungen auf, die beim Spritzgießen der Umhausung frei bleiben und beim Spritzgießen des Dichtelements mit dem Material des Dichtelements ausgefüllt werden. Das Dichtelement erstreckt sich insbesondere vom ersten Kanal durch die Ausnehmung des Kontaktteils bis zum zweiten Kanal. Auf diese Weise wird der Spritzgießprozess vereinfacht, da mit einem Anguss von einer Seite des Kontaktteils, zum Beispiel in den ersten Kanal, ein Dichtelement an die Umhausung angespritzt werden kann, das sich auch auf die andere Seite des Kontakteils, zum Beispiel in den zweiten Kanal, erstreckt, da der Kunststoff beim Spritzgießen durch die Ausnehmung des Kontaktteils auf die andere Seite des Kontaktteils gelangen kann.

Weitere Merkmale und Vorteile des Kontaktelements und des Verfahrens ergeben sich aus der nachfolgenden Beschreibung von Ausführungsbeispielen, wobei auf die beigefügte Zeichnung Bezug genommen wird.

In der Zeichnung zeigen
- Fig. 1a-b: ein Ausführungsbeispiel des Kontaktelements,
- Fig. 2a-b: das Kontaktelement aus Fig. 1a-b nach Herstellung einer elektrischen Kontaktierung mit einem Anschlussteil einer elektrischen Anlage,
- Fig. 3a-b: ein Ausführungsbeispiel des Verfahrens zur Herstellung des Kontaktelements aus Fig. 1a-b und
- Fig. 4a-d: Kabelschuhe für verschiedene Ausführungsbeispiele des Kontaktelements.

Die Figuren 1a-b zeigen ein Ausführungsbeispiel des Kontaktelements in isometrischer Ansicht (Fig. 1a) und Schnittansicht (Fig. 1b).

Das Kontaktelement 2 umfasst einen elektrischen Leiter 4, der mit einer Leiterisolation 6 aus recht weichem Polyurethan mit der Härte Shore-A 80 ummantelt ist. Ein Ende 8 des Leiters 4 ist abisoliert und mittels Ultraschallschweißen (in Fig. 1b durch schematisch zwei schwarze Balken illustriert) in elektrischer leitfähiger Weise mit einem Verbindungsbereich 9 eines Kabelschuhs 10 verbunden. Der Kabelschuh 10 weist ein flaches ringförmiges Kontaktteil 11 mit einer zentralen Bohrung 12 und mehreren darum angeordneten kleineren Ausnehmungen 13 auf.

Der Kabelschuh 10 und ein daran anschließender Abschnitt 14 des elektrischen Leiters 4 ist mit einer elektrisch isolierenden Umhausung 16 aus einem Polyurethan umspritzt, wobei ein Teil 17 des Kontaktteils 11 mit der Bohrung 12 freiliegt.

Die Umhausung 16 bildet einen ersten Stutzen 18 mit einem ersten Kanal 20, der von einer ersten Öffnung 22 der Umhausung zu dem freiliegenden Teil 17 des Kontaktteils 11 verläuft, sowie einen zweiten Stutzen 24 mit einem zweiten Kanal 26, der von einer zweiten Öffnung 28 der Umhausung 16 zu dem freiliegenden Teil 17 des Kontaktteils 11 verläuft.

In den ersten und zweiten Kanal 20, 26 ist ein Dichtelement 30 mit ringförmigen Dichtlippen 31 an die Umhausung 16 angespritzt, das aus einem weicheren Kunststoff besteht als die Umhausung 16, beispielsweise aus thermoplastischem Polyethylen.

Über ein fadenförmiges Halteelement 32 ist ein Deckel 34 unverlierbar mit der Umhausung 16 verbunden. Der Deckel 34 besteht aus einem härteren Material als die Umhausung, beispielsweise aus Polyamid und ist über eine formschlüssige Verbindung mit dem Ende des fadenförmigen Halteelements 32 verrastet.

Der Form des Deckels 34 ist an die Form des ersten Stutzens 18 angepasst, so dass der Deckel 34 auf den ersten Stutzen 18 aufgesetzt werden kann, um die Öffnung 22 zu verschließen.

Die Fig. 2a-b zeigen das Kontaktelement 2 aus Fig. 1a nach dem Anschließen an ein Anschlussteil 40 einer elektrischen Anlage 42 eines Kraftfahrzeugs, und zwar in isometrischer Ansicht (Fig. 2a) und in Schnittansicht (Fig. 2b). Das Anschlussteil 40 weist einen leicht konischen und elektrisch isolierenden Sockel 44 mit einem elektrisch leitfähigen Gewindebolzen 46 aus Metall auf. Beim Anschließen wird das Kontaktelement 2 mit dem zweiten Kanal 26 über den Sockel 44 gestülpt, so dass der Gewindebolzen 46 durch die Bohrung 12 des Kontaktteils 11 des Kabelschuhs 10 geführt wird. Durch den ersten Kanal 20 kann der Gewindebolzen mit einer Mutter 48 gesichert werden.

Das Dichtelement 30 drückt mit den Dichtlippen 31 im zweiten Kanal an die Außenseite des Sockels 44 an und dichtet dadurch das Kontaktelement 2 von Seiten der zweiten Öffnung 28 ab. Die Abdichtung von Seiten der ersten Öffnung 22 erfolgt durch Aufsetzen des Deckels 34 auf den ersten Stutzen 18, wobei das Dichtelement 30 mit den Dichtlippen 31 an die Außenseite einer Innenkontur 50 des Deckels 34 drückt und dadurch eine wasserdichte Abdichtung bewirkt.

Zur sicheren Fixierung des Deckels 34 an der Umhausung 16 weisen der Deckel 34 und die Umhausung 16 komplementäre Befestigungsmittel in Form von Rastnasen 52 am ersten Stutzen 18 und Laschen 54 am Deckel 34 auf, wobei die Rastnasen 52 durch Drehung des aufgesetzten Deckels 34 in die Laschen 54 eingerastet werden können. Als weitere komplementäre Befestigungsmittel sind am Deckel 34 ein Verriegelungselement 56 und an der Umhausung 16 eine korrespondierende Hinterschneidung 58 vorgesehen, die beim Drehen des Deckels 34 hintereinander greifen und ein versehentliches Abfallen des Deckels 34 von der Umhausung 16 verhindern.

Das Kontaktelement 2 ermöglicht eine sichere und dichte Kontaktierung des elektrischen Leiters 4 mit dem Anschlussteil 40 der elektrischen Anlage 42. Insbesondere führt die umspritzte Umhausung aus thermoplastischem Polyurethan zu einer dichten Verbindung mit der Leiterisolation 6. Das gegenüber der Umhausung 16 weichere Material des Dichtelements 30 führt zu einer guten Abdichtung des freiliegenden Teils 17 des Kontaktteils 11 von beiden Seiten, und zwar insbesondere in Kombination mit dem gegenüber der Umhausung 16 härteren Material des Deckels 34 und des Sockels 44. Das Material der Umhausung 16 ist hingegen hart genug, um eine formstabile Umhausung zu gewährleisten und insbesondere die formschlüssige Sicherung des Deckels 34 an der Umhausung 16 durch die Rastnasen 52 und die Hinterschneidung 56 zu bewirken.

Es wurde festgestellt, dass das Kontaktteil 2 ein hohes Maß an Dichtigkeit (z.B. gegenüber Wasser- und Dampfstrahl) aufweist. Die Baugruppe aus dem Kontaktteil 2 und dem damit verbundenen Anschlussteil 40 kann sogar untergetaucht werden, ohne dass es zu einem Eindringen von Wasser kommt. Damit eignet sich das Kontaktteil 2 insbesondere für Anwendungen in Kraftfahrzeugen, in denen es Feuchtigkeit und Spritzwasser ausgesetzt sein kann.

Das mit dem Anschlussteil 40 verbundene Durch die Konstruktion des Dichtelements kann sogar eine Abdichtung erreicht werden, die ein Untertauchen Ein mit einem Anschlussteil verbundenes Kontaktteil erlaubt sogar ein Untertauchen dieser Baugruppe.

Die Figuren 3a-b illustrieren ein Ausführungsbeispiel des Verfahrens zur Herstellung des Kontaktelements 2 aus Figur 1a in schematischer Schnittdarstellung.

In einem ersten Schritt des Verfahrens, wird der mit der Leiterisolation 6 ummantelte und durch Ultraschallschweißen mit dem Kabelschuh 10 verbundene Leiter 4 bereitgestellt und wie in Fig. 3a gezeigt in einer ersten Spritzgießform 80 angeordnet. In der Spritzgießform 80 erfolgt sodann ein erster Spritzgießschritt, bei dem der Kabelschuh 10 und der daran anschließenden Abschnitt 14 des elektrischen Leiters 4 mit der Umhausung 16 aus thermoplastischem Polyurethan umspritzt werden, und zwar derart, dass der Teil 17 des Kontaktteils 11 mit der Bohrung 12 des Kabelschuhs 10 freiliegt, der erste und zweite Sockel 18, 24 mit den Kanälen 20, 26 hergestellt werden und ein oder mehrere der Ausnehmungen 13 freibleiben.

Das auf diese Weise hergestellte Bauteil 82 wird anschließend wie in Fig. 3b gezeigt in einer zweiten Spritzgießform 84 angeordnet, in der sodann ein zweiter Spritzgießschritt erfolgt, bei dem an die Umhausung 16 das Dichtelement 30 angespritzt wird.

Durch die zuvor freigebliebenen Ausnehmungen 13 kann das im zweiten Spritzgießschritt eingespritzte Material auf beide Seiten des Kontaktteils 11 gelangen, ohne dass ein beidseitiges Einspritzen erforderlich ist. Hierdurch wird das Herstellungsverfahren vereinfacht.

Nach dem zweiten Spritzgießschritt wird zur Fertigstellung des in Fig. 1a dargestellten Kontaktelements noch der separat hergestellte Deckel 34 mit dem Halteelement 32 verbunden.

Die Figuren 4a-d zeigen Kabelschuhe für verschiedene Ausführungsbeispiele des Kontaktelements in isometrischer Ansicht.

Fig. 4a zeigt den Kabelschuh 10 des Kontaktelements 2 aus Fig. 1a. Der Kabelschuh weist einen flachen Verbindungsbereich 9 auf, in dem der Leiter 4 angeschweißt wird, sowie ein flaches Kontaktteil 11 mit der zentralen Bohrung 12 für den Gewindebolzen 46 und den darum angeordneten Ausnehmungen 13 zum Durchspritzen des Dichtelements 30. Bei der Herstellung des Kontaktelements 2 können einige der Ausnehmungen 13 auch im ersten Spritzgießschritt mit dem Material der Umhausung 16 durchspritzt und so mit dem Material der Umhausung 16 gefüllt werden. Auf diese Weise kann eine bessere Verankerung des Kontaktteils 11 in der Umhausung 16 erreicht werden. Weiterhin können einige der Ausnehmungen wie in Zusammenhang mit Fig. 3a-b beschrieben beim ersten Spritzgießschritt freibleiben und im zweiten Spritzgießschritt mit dem Material des Dichtelements 30 durchspritzt werden, wodurch sich die Herstellung des Kontaktelements 2 vereinfachen lässt.

Fig. 4b zeigt einen alternativen Kabelschuh 10', der sich vom Kabelschuh 10 nur durch eine andere Form der Ausnehmungen 13' unterscheidet, die in Fig. 4b länglich ausgebildet sind, während die Ausnehmungen 13' rund ausgebildet sind.

Fig. 4c zeigt einen weiteren alternativen Kabelschuh 10", der sich vom Kabelschuh 10 nur durch eine am Anschlussteil 9" aufgebrachte Kontaktschicht 90 unterscheidet, die die Schweißverbindung zum Leiter 4 verbessert. Die Kontaktschicht 90 kann beispielsweise durch Reibbeschichten aufgebracht sein.

Fig. 4d zeigt einen weiteren alternativen Kabelschuh 10‴, der sich vom Kabelschuh 10 nur dadurch unterscheidet, dass der Verbindungsbereich 9‴ für eine Crimpverbindung ausgebildet ist. Zu diesem Zweck sind im Verbindungsbereich 9‴ seitliche Crimpflügel 92 vorgesehen, die um die Litzen des Leiters 4 gecrimpt werden.

Der Kabelschuh 10‴ ist nur im abisolierten Teil des elektrischen Leiters 4 mit diesem vercrimpt. Die bei Crimpverbindung normalerweise übliche IsolationsverCrimpung ist bei einem mit dem Kabelschuh 10‴ hergestellten Kontaktelement nicht erforderlich, da durch die umspritzte Umhausung eine ausreichende Stabilisierung der Vercrimpung erreicht wird.

## Patentansprüche

1. Kontaktelement (2) zur elektrischen Kontaktierung eines elektrischen Leiters (4) an ein Anschlussteil (40) einer elektrischen Anlage (42) eines Kraftfahrzeugs,
- mit dem elektrischen Leiter (4), der mit einer Leiterisolation (6) ummantelt ist, und
- mit einem in elektrisch leitfähiger Weise mit dem elektrischen Leiter (4) verbundenen Kabelschuh (10, 10', 10", 10‴) mit einem Kontaktteil (11),
- wobei der Kabelschuh (10, 10', 10", 10‴) und ein daran anschließender Abschnitt (14) des elektrischen Leiters (4) derart mit einer elektrisch isolierenden Umhausung (16) umspritzt sind, dass ein Teil (17) des Kontaktteils (11) freiliegt,
- wobei die Umhausung (16) einen Kanal (20, 26) aufweist, der von einer Öffnung (22, 28) der Umhausung (16) zum freiliegenden Teil (17) des Kontaktteils (11) verläuft,
- wobei das Kontaktelement (2) einen Deckel (34) umfasst, mit dem die Öffnung (22, 28) verschließbar ist, und
- wobei die Umhausung (16) aus einem thermoplastischen Elastomer besteht,
**dadurch gekennzeichnet,**
- **dass** der Deckel (34) zumindest teilweise aus einem härteren Werkstoff gebildet ist als die Umhausung und
- **dass** an die Umhausung (16) ein Dichtelement (30) zum Abdichten des zum Verschließen der Öffnung (22, 28) verwendbaren Deckels (34) angespritzt ist, wobei das Dichtelement (30) aus einem anderen Werkstoff besteht als die Umhausung (16) und wobei das Dichtelement (30) und der Deckel (34) derart aneinander angepasst sind, dass das Dichtelement (30) und der Deckel (34) die Öffnung (22, 28) abdichten.

2. Kontaktelement nach Anspruch 1,
**dadurch gekennzeichnet,**
- **dass** die Umhausung (16) einen ersten Kanal (20) aufweist, der von einer ersten Öffnung (22) der Umhausung (16) zum freiliegenden Teil (17) des Kontaktteils (11) verläuft, und einen zweiten Kanal (26) aufweist, der von einer zweiten Öffnung (28) der Umhausung zum freiliegenden Teil (17) des Kontaktteils (11) verläuft, und
- **dass** am ersten und/oder zweiten Kanal (20, 26) ein Dichtelement (30) an die Umhausung (16) angespritzt ist.

3. Kontaktelement nach Anspruch 1 oder 2,
**dadurch gekennzeichnet,**
**dass** die Leiterisolation (6) aus einem thermoplastischen Elastomer, insbesondere thermoplastischen Polyurethan besteht.

4. Kontaktelement nach einem der Ansprüche 1 bis 3,
**dadurch gekennzeichnet,**
**dass** der Deckel (34) durch ein Halteelement (32) unverlierbar mit der Umhausung (16) verbunden ist.

5. Kontaktelement nach einem der Ansprüche 1 bis 4,
**dadurch gekennzeichnet,**
**dass** der Deckel (34) und die Umhausung (16) komplementäre Befestigungsmittel (52, 54; 56, 58) zur kraft- und/oder formschlüssigen Fixierung des Deckels (34) an der Umhausung (16) aufweisen.

6. Kontaktelement nach einem der Ansprüche 1 bis 5,
**dadurch gekennzeichnet,**
**dass** der elektrische Leiter (4) und der Kabelschuh (10, 10', 10", 10"') miteinander verschweißt, insbesondere ultraschallverschweißt, sind.

7. Kontaktelement nach einem der Ansprüche 1 bis 6,
**dadurch gekennzeichnet,**
**dass** der Kabelschuh (10, 10', 10", 10‴) mit dem elektrischen Leiter (4) vercrimpt ist, vorzugsweise lediglich im nichtisolierten Teil des elektrischen Leiters (4).

8. Kontaktelement nach einem der Ansprüche 1 bis 7,
**dadurch gekennzeichnet,**
**dass** das Kontaktteil (11) des Kabelschuhs (10, 10', 10", 10‴) ein oder mehrere Ausnehmungen (13) aufweist, durch die die Umhausung (16) und/oder das Dichtelement (30) gespritzt sind.

9. Kontaktelement nach einem der Ansprüche 2 bis 8,
**dadurch gekennzeichnet,**
**dass** ein an die Umhausung (16) angespritztes Dichtelement (30) sich vom ersten Kanal (20) durch eine Ausnehmung (13) des Kontaktteils (11) bis zum zweiten Kanal (26) erstreckt.

10. Verfahren zur Herstellung eines Kontaktelements (2) nach einem der Ansprüche 1 bis 9,
- bei dem ein elektrischer Leiter (4), der mit einer Leiterisolation (6) ummantelt ist, und ein mit dem elektrischen Leiter (4) in leitfähiger Weise verbundener Kabelschuh (10, 10', 10", 10‴) mit einem Kontaktteil (11) bereitgestellt werden,
- bei dem der Kabelschuh (10, 10', 10", 10‴) und ein daran anschließender Abschnitt (14) des elektrischen Leiters (4) derart mit einer elektrisch isolierenden Umhausung (16) aus einem thermoplastischen Elastomer umspritzt werden, dass ein Teil (17) des Kontaktteils (11) freiliegt, wobei die Umspritzung derart erfolgt, dass ein Kanal (20, 26) gebildet wird, der von einer Öffnung (22, 28) der Umhausung (16) zum freiliegenden Teil (17) des Kontaktteils (17) verläuft,
- bei dem ein zum Verschließen der Öffnung (22, 28) verwendbarer Deckel (34) vorgesehen wird, der zumindest teilweise aus einem härteren Werkstoff gebildet ist als die Umhausung (16), und
- bei dem an die Umhausung (16) ein Dichtelement (30) aus einem anderen Werkstoff als die Umhausung (16) zum Abdichten des zum Verschließen der Öffnung (22, 28) verwendbaren Deckels (34) angespritzt wird.

11. Verfahren nach Anspruch 10,
**dadurch gekennzeichnet,**
**dass** ein Mehrkomponenten-Spritzgießen durchgeführt wird, wobei in einem ersten Spritzgießschritt die Umhausung (16) hergestellt wird und in einem zweiten Spritzgießschritt das Dichtelement (30) hergestellt wird.

12. Verfahren nach Anspruch 10 oder 11,
**dadurch gekennzeichnet,**
**dass** das Kontaktteil (11) des Kabelschuhs (10, 10', 10", 10‴) ein oder mehrere Ausnehmungen (13) aufweist, die beim Spritzgießen der Umhausung (16) mit dem Material der Umhausung (16) ausgefüllt werden.

13. Verfahren nach einem der Ansprüche 10 bis 12,
**dadurch gekennzeichnet,**
**dass** das Kontaktteil (11) des Kabelschuhs (10, 10', 10", 10‴) ein oder mehrere Ausnehmungen (13) aufweist, die beim Spritzgießen der Umhausung (16) frei bleiben und beim Spritzgießen des Dichtelements (30) mit dem Material des Dichtelements (30) ausgefüllt werden.

## Claims

1. Contact element (2) for establishing electrical contact of an electrical conductor (4) to a terminal part (40) of an electrical system (42) of a motor vehicle,
- having an electrical conductor (4), which is sheathed with a conductor insulation (6), and
- having a cable lug (10, 10', 10", 10‴) being conductively connected to the electrical conductor (4), the cable lug having a contact part (11),
- wherein the cable lug (10, 10', 10", 10‴) and an adjoining section (14) of the electrical conductor (4) are overmoulded with an electrically insulating housing (16) in such a way that a part (17) of the contact part (11) is exposed,
- wherein the housing (16) comprises a channel (20, 26) which extends from an opening (22, 28) of the housing (16) to the exposed part (17) of the contact part (11),
- wherein the contact element (2) comprises a cover (34) with which the opening (22, 28) can be closed, and
- wherein the housing (16) consists of a thermoplastic elastomer,
**characterised**
- **in that** the cover (34) is formed at least partially from a harder material than the housing, and
- **in that** a sealing element (30) for sealing the cover (34) usable for closing the opening (22, 28) is moulded onto the housing (16), wherein the sealing element (30) consists of a different material than the housing (16) and wherein the sealing element (30) and the cover (34) are adapted to one another in such a way that the sealing element (30) and the cover (34) seal the opening (22, 28).

2. Contact element according to claim 1,
**characterised**
- **in that** the housing (16) has a first channel (20) which extends from a first opening (22) of the housing (16) to the exposed part (17) of the contact part (11), and has a second channel (26) which extends from a second opening (28) of the housing to the exposed part (17) of the contact part (11), and
- **in that** a sealing element (30) is moulded onto the housing (16) at the first and/or second channel (20, 26).

3. Contact element according to claim 1 or 2,
**characterised**
**in that** the conductor insulation (6) consists of a thermoplastic elastomer, in particular thermoplastic polyurethane.

4. Contact element according to any one of claims 1 to 3,
**characterised**
**in that** the cover (34) is connected to the housing (16) by a holding element (32) so as to be undetachable.

5. Contact element according to any one of claims 1 to 4,
**characterised**
**in that** the cover (34) and the housing (16) have complementary securing means (52, 54; 56, 58) for force-locking and/or form-locking fixing of the cover (34) to the housing (16).

6. Contact element according to any one of claims 1 to 5,
**characterised**
**in that** the electrical conductor (4) and the cable lug (10, 10', 10", 10‴) are welded to one another, in particular ultrasonically welded.

7. Contact element according to any one of claims 1 to 6,
**characterised**
**in that** the cable lug (10, 10', 10", 10‴) is crimped with the electrical conductor (4), preferably only in the non-insulated part of the electrical conductor (4).

8. Contact element according to any one of claims 1 to 7,
**characterised**
**in that** the contact part (11) of the cable lug (10, 10', 10", 10‴) has one or a plurality of openings (13) through which the housing (16) and/or the sealing element (30) are injected.

9. Contact element according to any one of claims 2 to 8,
**characterised**
**in that** a sealing element (30) moulded onto the housing (16) extends from the first channel (20) through an opening (13) of the contact part (11) to the second channel (26).

10. Method of producing a contact element (2) according to any one of claims 1 to 9,
- in which an electrical conductor (4), which is sheathed with a conductor insulation (6), and a cable lug (10, 10', 10", 10‴) being conductively connected to the electrical conductor (4), the cable lug having a contact part (11), are provided,
- in which the cable lug (10, 10', 10", 10"') and an adjoining section (14) of the electrical conductor (4) are overmoulded with an electrically insulating housing (16) made of a thermoplastic elastomer in such a way that a part (17) of the contact part (11) is exposed, the overmoulding being carried out in such a way that a channel (20, 26) is formed which extends from an opening (22, 28) of the housing (16) to the exposed part (17) of the contact part (17),
- in which a cover (34) is provided with which the opening (22, 28) can be closed and which cover is formed at least partially from a harder material than the housing (16), and
- in which a sealing element (30) made of a material different to the housing (16) is moulded onto the housing (16) to seal the cover (34) which can be used to close the opening (22, 28).

11. Method according to claim 10,
**characterised**
**in that** a multi-component injection moulding is carried out, wherein the housing (16) is produced in a first injection moulding step and the sealing element (30) is produced in a second injection moulding step.

12. Method according to claim 10 or 11,
**characterised**
**in that** the contact part (11) of the cable lug (10, 10', 10", 10‴) has one or a plurality of openings (13) which are filled with the material of the housing (16) during injection moulding of the housing (16).

13. Method according to one of claims 10 to 12,
**characterised**
**in that** the contact part (11) of the cable lug (10, 10', 10", 10‴) has one or a plurality of openings (13) which remain open during injection moulding of the housing (16) and are filled with the material of the sealing element (30) during injection moulding of the sealing element (30).

## Revendications

1. Élément de contact (2) pour effectuer la mise en contact électrique d'un conducteur électrique (4) sur une partie de raccordement (40) d'une installation électrique (42) d'un véhicule automobile,
- avec le conducteur électrique (4) qui est recouvert d'une isolation de conducteur (6), et
- avec une cosse de câble (10, 10', 10", 10"') qui est reliée de manière électriquement conductrice au conducteur électrique (4) avec une pièce de contact (11),
- dans lequel la cosse de câble (10, 10', 10", 10‴) et une section (14) du conducteur électrique (4) qui s'y raccorde sont entourées d'un capot électriquement isolant (16) fabriqué par moulage par injection de telle sorte qu'une partie (17) de la pièce de contact (11) est exposée,
- dans lequel le capot (16) comporte un canal (20, 26) qui s'étend depuis une ouverture (22, 28) du capot (16) jusqu'à la partie exposée (17) de la pièce de contact (11),
- dans lequel l'élément de contact (2) comprend un couvercle (34) permettant de fermer l'ouverture (22, 28), et
- dans lequel le capot (16) est constitué d'un élastomère thermoplastique,
**caractérisé en ce que**
- le couvercle (34) est au moins partiellement constitué d'un matériau plus dur que le capot et
- un élément d'étanchéité (30) est moulé par injection sur le capot (16) afin d'assurer l'étanchéité du couvercle (34) pouvant être utilisé pour fermer l'ouverture (22, 28), dans lequel l'élément d'étanchéité (30) est constitué d'un matériau différent de celui du capot (16) et l'élément d'étanchéité (30) et le couvercle (34) sont adaptés l'un à l'autre de telle sorte que l'élément d'étanchéité (30) et le couvercle (34) assurent l'étanchéité de l'ouverture (22, 28).

2. Élément de contact selon la revendication 1,
**caractérisé en ce que**
- le capot (16) comporte un premier canal (20) qui s'étend depuis une première ouverture (22) du capot (16) jusqu'à la partie exposée (17) de la pièce de contact (11), et un second canal (26) qui s'étend depuis une seconde ouverture (28) du capot jusqu'à la partie exposée (17) de la pièce de contact (11), et
- un élément d'étanchéité (30) est moulé par injection sur le premier et/ou le second canal (20, 26) au niveau du capot (16).

3. Élément de contact selon la revendication 1 ou 2,
**caractérisé en ce que**
l'isolation de conducteur (6) est constituée d'un élastomère thermoplastique, en particulier de polyuréthane thermoplastique.

4. Élément de contact selon l'une des revendications 1 à 2,
**caractérisé en ce que**
le couvercle (34) est relié de manière non détachable au capot (16) par un élément de retenue (32).

5. Élément de contact selon l'une des revendications 1 à 4,
**caractérisé en ce que**
le couvercle (34) et le capot (16) comportent des moyens de fixation complémentaires (52, 54 ; 56, 58) pour la fixation par adhérence et/ou par complémentarité de forme du couvercle (34) sur le capot (16).

6. Élément de contact selon l'une des revendications 1 à 5,
**caractérisé en ce que**
le conducteur électrique (4) et la cosse de câble (10, 10', 10", 10‴) sont soudés l'un à l'autre, en particulier par soudage par ultrasons.

7. Élément de contact selon l'une des revendications 1 à 6,
**caractérisé en ce que**
la cosse de câble (10, 10', 10", 10‴) est sertie avec le conducteur électrique (4), de préférence uniquement dans la partie non isolée du conducteur électrique (4).

8. Élément de contact selon l'une des revendications 1 à 7,
**caractérisé en ce que**
la pièce de contact (11) de la cosse de câble (10, 10', 10", 10"') présente un ou plusieurs évidements (13) à travers lesquels le capot (16) et/ou l'élément d'étanchéité (30) sont injectés.

9. Élément de contact selon l'une des revendications 2 à 8,
**caractérisé en ce que**
un élément d'étanchéité (30) moulé par injection sur le capot (16) s'étend du premier canal (20) jusqu'au second canal (26) à travers un évidement (13) de la pièce de contact (11).

10. Procédé de fabrication d'un élément de contact (2) selon l'une des revendications 1 à 9,
- dans lequel un conducteur électrique (4) recouvert d'une isolation de conducteur (6) et avec une cosse de câble (10, 10', 10", 10"') reliée de manière conductrice au conducteur électrique (4) sont pourvus d'une pièce de contact (11),
- dans lequel la cosse de câble (10, 10', 10", 10‴) et une section (14) du conducteur électrique (4) qui y est raccordée sont entourées d'un capot électriquement isolant (16) en élastomère thermoplastique de telle sorte qu'une partie (17) de la pièce de contact (11) est exposée, dans lequel le surmoulage est réalisé de telle sorte qu'un canal (20, 26) ait formé qui s'étend depuis une ouverture (22, 28) du capot (16) jusqu'à la partie exposée (17) de la pièce de contact (17),
- dans lequel un couvercle (34) constitué au moins en partie d'un matériau plus dur que le capot (16) et pouvant être utilisé pour fermer l'ouverture (22, 28) est prévu, et
- dans lequel un élément d'étanchéité (30) constitué d'un matériau différent de celui du capot (16) est moulé par injection sur le capot (16) afin d'assurer l'étanchéité du couvercle (34) pouvant être utilisé pour fermer l'ouverture (22, 28).

11. Procédé selon la revendication 10,
**caractérisé en ce que**
un moulage par injection à plusieurs composants est réalisé, dans lequel le capot (16) est fabriqué lors d'une première étape de moulage par injection et l'élément d'étanchéité (30) est fabriqué lors d'une seconde étape de moulage par injection.

12. Procédé selon la revendication 10 ou 11,
**caractérisé en ce que**
la pièce de contact (11) de la cosse de câble (10, 10', 10", 10‴) présente un ou plusieurs évidements (13) qui sont remplis avec le matériau du capot (16) lors du moulage par injection du capot (16).

13. Procédé selon l'une des revendications 10 à 12,
**caractérisé en ce que**
la pièce de contact (11) de la cosse de câble (10, 10', 10", 10‴) présente un ou plusieurs évidements (13) qui restent exposés lors du moulage par injection du capot (16) et qui sont remplis avec le matériau de l'élément d'étanchéité (30) lors du moulage par injection de l'élément d'étanchéité (30).
